# EUROPÄISCHE PATENTSCHRIFT

(11) **EP 0 501 244 B1**
(45) Veröffentlichungstag und Bekanntmachung des Hinweises auf die Patenterteilung: **31.08.1994**
(21) Anmeldenummer: 92102429.5
(22) Anmeldetag: 13.02.1992
(51) Int. Cl.: B61G 5/08

(54) **Selbsttätige Kupplung für Schienenfahrzeuge**
Automatic coupling for railway vehicles
Attelage automatique pour véhicules ferroviaires

(30) Priorität: 28.02.1991 DE 4106421
(43) Veröffentlichungstag der Anmeldung: 02.09.1992
(73) Patentinhaber: KNORR-BREMSE AG, 80710 München (DE); Unicupler GmbH, CH-8750 Glarus (CH)
(72) Erfinder: Schelle, Axel, Dr., W-8185 Kreuth-Scherfen (DE)
(74) Vertreter: Hohn, Max Günter, Dipl.-Ing.

(56) Entgegenhaltungen:
- DE-A- 1 455 283
- DE-B- 1 169 482

## Beschreibung

Die Erfindung betrifft eine selbsttätige Kupplung für Schienenfahrzeuge, mit einem insbesondere als starrkuppelnder Willison-Kupplungskopf ausgebildeten Kupplungskopf und mit einer Leitungskupplung mit vornstehendem, elastisch rückdrückbarem und im Kupplungszustand pneuamtisch nach vorne, in Andrückrichtung an einen Gegenleitungskupplungskopf, belastetem Leitungskupplungskopf.

Eine derartige Kupplung ist aus der DE-OS 2 022 201 bekannt. Eine ähnliche Kupplung mit vornstehendem, federnd rückverschieblichem Leitungskupplungskopf zeigt die DE-OS 1 937 880. Bei Kupplungen der eingangs genannten Art muß der Leitungskupplungskopf relativ weit gegen Federkraft rückverschieblich sein, um sicherzustellen, daß während Kupplungs- und Entkupplungsvorgängen der Leitungskupplungskopf von Teilen der Gegenkupplung nicht beschädigt wird. Aus der DE-OS 1 605 175 ist es zum Vermeiden derartiger Beschädigungen bekannt, den Leitungskupplungskopf nicht nur gegen Federkraft rückverschieblich, sondern zusätzlich zur Seite auslenkbar zu haltern. Zur pneumatischen Unterstützung, d.h. Belastung des Leistungskupplungskopfes nach vorne zum Erzielen einer dichtenden Pressung am Kupplungs-Dichtungsring zur Gegenleitungskupplung, mußten bei diesen federnd vornestehenden Leitungskupplungen langhubige Zylinder bzw. Kolbendichtungsführungen vorgesehen werden, was hinsichtlich Bauaufwand, Wartung und Beschädigungsgefahr ungünstig ist.

Es sind auch bereits selbsttätige Kupplungen für Schienenfahrzeuge bekannt, welche abweichend zu den eingangs genannten Merkmalen keinen vornstehenden, elastisch rückdrückbaren Leitungskupplungskopf, sondern einen über ein Gestänge in Abhängigkeit vom Fehlen oder Vorhandensein einer Gegenkupplung in eine rückwärtige Ruhestellung bzw. eine vordere Kupplungsstellung beweglichen Leitungskupplungskopf aufweisen. Auch für derartige Kupplungen ist eine pneumatische Unterstützung des Leitungskupplungskopfes in dessen vorderer Kupplungsstellung bekannt, wobei durch Verwendung eines besonderen Antriebsgestänges gemäß der DE-OS 1 816 484, eines die Relativbeweglichkeit zweier dem Vorschubgetriebe des Leitungskupplungskopfes zugehörender Betätigungshebel vermindernden Überbrückungshebels gemäß Fig.4 der DE-OS 1 605 166 oder eines mit einem Vorschwenkhebel gekoppelten, durch Reibschluß den Leitungskupplungskopf gegen ein Rücklaufen sichernden Sperrhebels Kurzhubzylinder verwendbar sind. Diese bekannten Anordnungen sind jedoch nur bei Vorhandensein des vorstehend erwähnten, in Abhängigkeit von einer Gegenkupplung betätigbaren Vorschubgetriebes verwendbar, sie sind nicht auf Kupplungen der eingangs genannten Art mit vornstehendem, elastisch rückdrückbarem Leitungskupplungskopf übertragbar.

Es ist Aufgabe der Erfindung, eine selbsttätige Kupplung der eingangs genannten Art, also mit vornstehendem, elastisch rückdrückbaren Leitungskupplungskopf, derart auszugestalten, daß bei einfachem Aufbau und betriebssicherer Funktion lediglich ein Kurzhubzylinder mit dessen Vorteilen für die pneumatische Unterstützung des Leitungskupplungskopfes in dessen Kupplungszustand erforderlich ist.

Diese Aufgabe wird nach der Erfindung bei einer selbsttätigen Kupplung der eingangs genannten Art gelöst durch einen einen Zylinderkörper und einen Kolben aufweisenden Kurzhubzylinder, dessen eines Teil - Zylinderkörper oder Kolben - mit dem Leitungskupplungskopf gekoppelt ist, derart, daß dieses Teil bei Druckbeaufschlagung des Kurzhubzylinders eine nach vorne gerichtete Kraft auf den Leitungskupplungskopf ausübt, und dessen anderes Teil - Kolben oder Zylinderkörper - relativverschieblich zum Kupplungskopf und zum Leitungskupplungskopf gelagert ist, und des weiteren durch ein nur bei Druckbeaufschlagung des Kurzhubzylinders entgegen Federkraft eingerastetes Gesperre, welches zwischen dem anderen Teil und dem Kupplungskopf eingeordnet ist, und welches in seiner Einraststellung das andere Teil in einer Stellung relativ zum Kupplungskopf gegen eine Rückwärtsbewegung sperrt, in welcher Stellung das eine Teil bei gekuppeltem Leitungskupplungskopf sich nahe seiner vorderen Endstellung relativ zum anderen Teil befindet.

Nach der weiteren Erfindung vorteilhafte Ausgestaltungsmöglichkeiten einer derartig ausgebildeten Kupplung zeigen die Merkmale der Unteransprüche auf.

In der Zeichnung ist ein Ausführungsbeispiel für eine nach der Erfindung ausgebildete Kupplung in ihren erfindungswesentlichen Teilen schematisch dargestellt, und zwar zeigt
- Fig.1: die Kupplung im Entkupplungs- und
- Fig.2: die Kupplung im Kupplungszustand.

In den Figuren ist ein Leitungskupplungskopf 1 dargestgellt, welcher mit einen nach rückwärts auskragenden Leitungsrohr 2 versehen ist. Der Leitungskupplungskopf 1 mit Leitungsrohr 2 ist über nicht dargestellte Führungen in einem Kupplungskopf, vorzugsweise einen starrkuppelnden Willison-Kupplungskopf in Richtung der Längsachse 3 verschieblich gehaltert, eine ebenfalls nicht dargestellte Feder belastet ihn in Richtung des Pfeiles 4, d.h. in Verschieberichtung nach vorne. Die zu kuppelnde, nicht dargestellte Rohrleitung des Schienenfahrzeuges ist an das Leitungsrohr 2 vermittels einer abgedichteten Teleskopführung, eines Schlauchzwischenstückes oder dgl. beweglich angekoppelt. In beliebiger Richtung neben dem Leitungsrohr 2, vorzugsweise unterhalb des Leitungsrohres 2 befindet sich ein Kurzhubzylinder 5 mit einem Koben 6 und einem Zylinderkörper 7. Der Kolben 6 trägt eine nach vorne, in Richtung des Pfeiles 4 ragende Kolbenstange 8, deren Ende an einem am Leitungsrohr 2 festen Lagerbock 9 angelenkt ist. Rückseitig des Kolbens 6 befindet sich im Zylinderkörper 7 ein Zylinderraum 10, welcher über eine Schlauchleitung 11 aus dem Leitungsrohr 2 druckbeaufschlagbar ist. Von vorne ist der Kolben 6 von einer Rückdruckfeder 12 belastet. Der Zylinderkörper 7 ist in nicht dargestellter Weise parallel zur Längsachse 3 relativverschieblich zum Leitungsrohr 2 gelagert. An der dem Leitungsrohr 2 abgewandten Seite befindet sich am Zylinderkörper 7 ein nach vorne auskragender Lagerbock 13, an dessen Ende ein Winkelhebel 14 an seinem Scheitelpunkt drehbar angelenkt ist. An der Kolbenstange 8 befindet sich ein kurzer, in Richtung zum Lagerbock 13 auskragender Lagerbock 15, an welchem ein Schenkelende 16 des Winkelhebels 14 vermittels einer Koppelhebels 17 angelenkt ist. Die Anordnung ist derart getroffen, daß bei nahe seiner rückwärtigen Endstellung im Zylinderkörper 7 befindlichem Kolben 6, wie es in Fig.1 dargestellt ist, der Koppelhebel 17 sich vom Lagerbock 15 etwa parallel zur Längsachse 3 nach vorne erstreckt, der das Schenkelende 16 aufweisende Schenkel des Winkelhebels 14 sich von der Anlenkung des Winkelhebels 14 am Lagerbock 13 etwa rechtwinklig zum Leitungsrohr 2 hin erstreckt, und der andere Schenkel 18 des Winkelhebels 14 sich etwa parallel zur Längsachse 3 nach vorner erstreckt. Eine Gehäusewandung 19 des im übrigen nicht dargestellten Kupplungskopfes, welche sich dem Leitungsrohr 2 abgewandt seitlich etwa neben dem Lagerbock 13 befindet, weist eine nach vorne gerichtete Anschlagfläche 20 auf, gegen welche sich der Schenkel 18 bei Linksdrehen des Winkelhebels 14, ausgehend von Fig.1, von vorne anzulegen vermag.

Im ungekuppelten Zustand bei drucklosem Leitungsrohr 2 und demgemäß drucklosem Zylinderraum 10 nehmen die Teile der Kupplung die aus Fig.1 ersichtlichen, vorstehend beschriebenen Lagen ein, der Leitungskupplungskopf 1 mitsamt den Leitungsrohr 2, der Kolbenstange 8, dem Kurzhubzylinder 5 und dem Winkelhebel 14 ist gegen die erwähnte, nicht dargestellte Feder relativ zum Kupplungskopf, also auch zur Gehäusewandung 19 mit Anschlagfläche 20, rückverschieblich.

Beim Kupplungsvorgang, in dessen Anfangsphasen der Leitungskupplungskopf 1 durch Teile der Gegenkupplung zurückgedrückt worden sein und federnd wieder sich vorbewegt haben kann, wird bei am nicht dargestellten Gegenleitungskupplungskopf bereits unter seiner Federbelastung anliegenden Leitungskunpplungskopf 1 das Leitungsrohr 2 und damit der Zylinderraum 10 druckmittelbeaufschlagt. Durch die dabei auftretende Relativverschiebung zwischen Zylinderkörper 7 und Kolben 6 wird die Kolbenstange 8 nach vorne ausgefahren, wobei über den Koppelhebel 17 der Winkelhebel 14 um ca. 90° nach links gedreht wird. Der Schenkel 18 des Winkelhebels 14 gelangt dabei nach anfänglicher, geringer Rückverschiebung des Zylinderkörpers 7 relativ zum Kupplungskopf von vorne in Anlage an die Anschlagfläche 20 und hindert über den Lagerbock 13 den Zylinderkörper 7 an einer weiteren Verschiebung relativ zum Kupplungskopf nach rückwärts. Der Kolben 6 drückt unter seiner Druckmittelbeaufschlagung aus dem Zylinderraum 10 über die Kolbenstange 8 und den Lagerbock 9 das Leitungsrohr 2 und damit den Leitungskupplungskopf 1 nach vorne und somit fest gegen den nicht dargestellten Gegenleitungskupplungskopf an, wodurch die ebenfalls nicht dargestellten Leitungskupplungsringe fest und damit dicht gegeneinander angedrückt werden. Die Teile der Kupplung befinden sich hierbei in der aus Fig.2 ersichtlichen Lage, wobei sich der Kolben 6 im Zylinerkörper 7 nahe seiner vorderen Endstellung befindet.

In Abänderung zu vorstehend beschriebenen und dargestellten Ausführungsbeispiel ist es möglich, anstelle des Lagerbockes 15 einen Ansatz an der Kolbenstange 8 anzuordnen, der mit einer parallel zur Längsachse verlaufenden Anschlagfläche ähnlich der Fläche 21 des Lagerbockes 15 (s. Fig.2) ausgestattet ist; der Koppelhebel 17 entfällt bei dieser Ausführung. Die Anordnung ist dabei derart getroffen, daß, ähnlich zum Lagerbock 15, der Ansatz sich bei drucklosem Kurzhubzylinder 5 entsprechend Fig.1 nach rückwärts versetzt hinter dem rechtwinklig in Richtung zum Leitungsrohr 2 auskragenden Schenkelende 16 befindet; bei Druckmittelbeaufschlagung des Kurzhubzylinders 5 und sich relativ zum Winkelhebel 14 vorverschiebenden Ansatz läuft dieser gegen das Schenkelende 16 an, dreht hierdurch den Winkelhebel 14 in die Aus Fig.2 ersichtliche Lage mit Abstützung gegen die Anschlagfläche 20 und verbleibt sodann mit seiner Anschlagfläche 21 dicht vor dem leitungsrohrseitigen Schenkelende 16, wodurch ein Rückdrehen des Winkelhebels 14 formschlüssig ausgeschlossen ist.

Eine andere Abänderungsmöglichkeit besteht darin, den Kolben und den Zylinderkörper des Kurzhubzylinders hinsichtlich ihrer Anlenkungen und Koppelungen mit dem Leitungsrohr 2 bzw. dem Winkelhebel 14 zu vertauschen. Bei dieser Ausführung ist es möglich, den Zylinderkörper 7 fest mit dem Leitungsrohr 2 zu verbinden, so daß anstelle der Schlauchleitung 11 eine kurze, feste Rohrverbindung vom Leitungsrohr 2 zum Zylinderraum 10 vorgesehen werden kann.

In einer weiteren Abänderung zum Ausführungsbeispiel kann der Kurzhubzylinder als Membranzylinder ausgebildet sein.

Bei allen Ausführungsformen der Kupplung ist wesentlich, daß im gekuppelten Zustand der Leitungskupplung der Leitungskupplungskopf entgegen der pneumatischen Belastung durch den Kurzhubzylinder elastisch rückdrückbar ist, daß also nur ein nichtstarr mit dem Leitungskupplungskopf gekoppeltes Teil des Kurzhubzylinders gegen Rückverschiebung gesperrt ist. Hierdurch werden Beschädigungen des Leitungskupplungskopfes vermieden.

Der Ausdruck "vorne" und die Richtung des Pfeiles 4 bzw. der Längsachse 3 sind vorstehend auf die Leitungskupplung bezogen, d.h., ihre Richtungen können von der Kupplungslängsachse und der auf den Kupplungskopf bezogenen nach-vorne-Richtung beachtlich abweichen: Bei Willison-Kupplungsköpfen kann die Längsachse 3, bezogen auf die Kupplungslängsachse dieses Willison-Kupplungskopfes, beispielsweise um ca. 30° zur Seite geschwenkt verlaufen.

### Kurzfassung:

Die selbsttätige Kupplung für Schienenfahrzeuge weist einen vornstehenden, federnd rückdrückbaren Leitungskupplungskopf 1 auf. Zur pneumatischen Dichtungsunterstützung der Leitungskupplung ist ein Kurzhubzylinder 5 vorgesehen, dessen Kolben 6 am Leitungskupplungskopf 1 angelenkt und dessen Zylinderkörper 7 relativverschieblich zum Leitungskupplungskopf 1 gehaltert ist. Bei Druckbeaufschlagung des Kurzhubzylinders 5 wird durch die Relativverschiebung von Kolbenstange 8 und Zylinderkörper 7 ein am Zylinderkörper 7 drehbar gelagerter Winkelhebel 14 derart gedreht, daß sich sein einer Schenkel 18 von vorne gegen eine Anschlagfläche 20 des Kupplungskopfes anlegt und somit den Zylinderkörper 7 gegen eine Rückwärtsverschiebung sperrt. Die aus der Druckmittelbeaufschlagung des Kolbens 6 resultierende Kraft wird sodann als nach vorne gerichtete Kraft auf dem Leitungskupplungskopf 1 übertragen, wodurch die Pressung und damit Dichtung dessen Kupplungsdichtungsringes zum Gegenleitungskupplungskopf unterstützt wird.

### Bezugszeichenliste

- 1: Leitungskupplungskopf
- 2: Leitungsrohr
- 3: Längsachse
- 4: Pfeil
- 5: Kurzhubzylinder
- 6: Kolben
- 7: Zylinderkörper
- 8: Kolbenstange
- 9: Lagerbock
- 10: Zylinderraum
- 11: Schlauchleitung
- 12: Rückdruckfeder
- 13: Lagerbock
- 14: Winkelhebel
- 15: Lagerbock
- 16: Schenkelende
- 17: Koppelhebel
- 18: Schenkel
- 19: Gehäusewandung
- 20: Anschlagfläche
- 21: Anschlagfläche

## Patentansprüche

1. Selbsttätige Kupplung für Schienenfahrzeuge, mit einem insbesondere als starrkuppelnder Willison-Kupplungskopf ausgebildeten Kupplungskopf und mit einer Leitungskupplung mit vornstehendem, elastisch rückdrückbarem und im Kupplungszustand pneumatisch nach vorne, in Andrückrichtung an einen Gegenleitungskupplungskopf, belastetem Leitungskupplungskopf (1), gekennzeichnet durch einen einen Zylinderkörper (7) und einen Kolben (6) aufweisenden Kurzhubzylinder (5), dessen eines Teil - Zylinderkörper oder Kolben (6) - mit dem Leitungskupplungskopf (1) gekoppelt ist, derart, daß dieses Teil (Kolben 6) bei Druckbeaufschlagung des Kurzhubzylinders (5) eine nach vorne gerichtete Kraft auf den Leitungskupplungskopf (1) ausübt, und dessen anderes Teil - Kolben oder Zylinderkörper (7) - relativverschieblich zum Kupplungskopf und zum Leitungskupplungskopf (1) gelagert ist, und des weiteren gekennzeichnet durch ein nur bei Druckbeaufschlagung des Kurzhubzylinders (5) entgegen Federkraft (Rückdruckfeder 12) eingerastetes Gesperre (Schenkel 18, Anschlagfläche 20), welches zwischen dem anderen Teil (7) und dem Kupplungskopf eingeordnet ist, und welches in seiner Einraststellung das andere Teil (7) in einer Stellung relativ zum Kupplungskopf gegen eine Rückwärtsbewegung sperrt, in welcher Stellung das eine Teil (6) bei gekuppeltem Leitungskupplungskopf (1) sich nahe seiner vorderen Endstellung relativ zum anderen Teil (7) befindet.

2. Kupplung nach Anspruch 1, dadurch gekennzeichnet, daß das Gesperre (18, 20) in dessen Einraststellung formschlüssig gesichert ist.

3. Kupplung nach Anspruch 2, dadurch gekennzeichnet, daß die Gesperresicherung als Anschlag (Anschlagfläche 21) oder Koppelstange (17) ausgebildet ist.

4. Kupplung nach einem oder mehreren der Ansprüche 1-3, dadurch gekennzeichnet, daß das eine Teil (Kolben 6) des zur Längsachse (3) der Leitungskupplung parallel angeordneten Kurzhubzylinders (5) mittel- oder unmittelbar am Leitungskupplungskopf (1), sich von diesem nach rückwärts erstreckend, angelenkt ist, daß mit diesem einen Teil (6) ein Schenkelende (16) eines Winkelhebels (14) drehbar gekoppelt ist, daß der Winkelhebel (14) etwa in seinem Scheitelpunkt am anderen Teil (Zylinderkörper 7) des Kurzhubzylinders (5) drehbar angelenkt ist, derart, daß bezogen auf dieses andere Teil (7), bei in seiner rückwärtigen Stellung befindlichem einen Teil (6) sich der freie Schenkel (18) des Winkelhebels (14) etwa parallel zur Längsachse (3) der Leitungskupplung nach vorne, bei in seiner vorderen Endstellung befindlichem einen Teil (6) etwa rechtwinklig von der Leitungskupplung weg erstreckt, und daß am Kupplungskopf eine Anschlagfläche (20) angeordnet ist, an welcher der freie Schenkel (18) sich von vorne her während der Drehbewegung von seiner nach vorne ragenden zur rechtwinklig auskragenden Stellung anlegt.

5. Kupplung nach den Ansprüchen 1-4, dadurch gekennzeichnet, daß am einen Teil (Kolben 6) des Kurzhubzylinders (5) ein rechtwinklig zur Längsachse (3) auskragender Ansatz angeordnet ist, der mit einer parallel zur Längsachse verlaufenden Anschlagfläche (21) das eine Schenkelende (16) nur bei etwa rechtwinklig auskragendem, an der Anschlagfläche (20) des Kupplungskopfes anliegendem anderen Schenkel (18) den Winkelhebel (14) gegen Rückdrehen sichernd übergreift.

6. Kupplung nach den Ansprüchen 1-4, dadurch gekennzeichnet, daß das Schenkelende (16) des Winkelhebels (14) vermittels eines Koppelhebels (17) am einen Teil (Kolben 6) des Kurzhubzylinders (5) angelenkt ist, wobei der Koppelhebel (17) sich bei in der rückwärtigen Endstellung befindlichem einen Teil (6) sich vom Schenkelende (16) etwa parallel zur Längsachse (3) nach rückwärts, bei in vorderer Endstellung befindlichem, einen Teil (6) etwa rechtwinklig zur Längsachse (3) erstreckt.

7. Kupplung nach einem oder mehreren der vorstehenden Ansprüche 1-6, dadurch gekennzeichnet, daß am Kurzhubzylinder (5) das eine Teil der Kolben (6) und das andere Teil der Zylinderkörper (7) ist.

8. Kupplung nach einem oder mehreren der vorstehenden Ansprüche 1-6, dadurch gekennzeichnet, daß am Kurzhubzylinder (5) das eine Teil der Zylinderkörper und das andere Teil der Kolben ist.

9. Kupplung nach einem oder mehreren der vorstehenden Ansprüche, dadurch gekennzeichnet, daß der Kurzhubzylinder (5) als Membranzylinder mit einem Membrankolben ausgebildet ist.

## Claims

1. Automatic coupling for rail vehicles, having a coupling head constructed in particular as a rigid-coupling Willison coupling head and having a line coupling with front-located resiliently returnable line coupling head (1) which in the coupling state is pneumatically forwardly loaded in the pressing direction against a counter line coupling head, characterised by a short-stroke cylinder (5) having a cylinder body (7) and a piston (6), one part of the short-stroke cylinder - cylinder body or piston (6) - being coupled to the line coupling head (1) in such a way that when pressure is exerted on the short-stroke cylinder (5) this part (piston 6) exerts a forwardly directed force on the line coupling head (1), and the other part of the short-stroke cylinder - piston or cylinder body (7) being mounted relatively movably with respect to the coupling head and to the line coupling head (1), and furthermore characterised by a locking mechanism (arm 18, stop surface 20) engaged only when pressure is exerted on the short-stroke cylinder (5) against spring force (return spring 12), which locking mechanism is arranged between the other part (7) and the coupling head, and which in its engagement position locks the other part (7) in a position relative to the coupling head against a backwards movement, in which position the one part (6) is near its front end position relatively to the other part (7) when the line coupling head (1) is coupled.

2. Coupling according to claim 1, characterised in that the locking mechanism (18, 20) is secured in form-fitting manner in its engagement position.

3. Coupling according to claim 2, characterised in that the locking mechanism securing means is constructed as a stop (stop surface 21) or a coupling rod (17).

4. Coupling according to one or more of claims 1 to 3, characterised in that the one part (piston 6) of the short-stroke cylinder (5) arranged parallel to the longitudinal axis (3) of the line coupling is hinged indirectly or directly on the line coupling head (1), extending backwards from it, in that one arm end (16) of a bell crank (14) is rotatably coupled to this one part (6), in that the bell crank (14) is rotatably hinged approximately at its apex on the other part (cylinder body 7) of the short-stroke cylinder (5) in such a way that with respect to this other part (7) when the one part (6) is in its rear position the free arm (18) of the bell crank (14) extends forwards approximately parallel to the longitudinal axis (3) of the line coupling, and when the one part (6) is in its front end position this free arm extends approximately at right angles from the line coupling, and in that on the coupling head a stop surface (20) is arranged on which the free arm (18) abuts from the front during the rotary movement from its forwardly-projecting position to the position jutting out at right angles.

5. Coupling according to claim 1 to 4, characterised in that on the one part (piston 6) of the short-stroke cylinder (5) a projection jutting out at right angles to the longitudinal axis (3) is arranged and with a stop surface (21) extending parallel to the longitudinal axis reaches over the one arm end (16) only when the other arm is projecting approximately at right angles, abutting the stop surface (20) of the coupling head, securing the bell crank (14) against return rotation.

6. Coupling according to claims 1 to 4, characterised in that the arm end (16) of the bell crank (14) is hinged by means of a coupling lever (17) on one part (piston 6) of the short-stroke cylinder (5), the coupling lever (17) extending backwards from the arm end (16) approximately parallel to the longitudinal axis (3) when the one part (6) is in the rear end position, and extending approximately at right angles to the longitudinal axis (3) when the one part (6) is in the front end position.

7. Coupling according to one or more of the preceding claims 1 to 6, characterised in that on the short-stroke cylinder (5) the one part is the piston (6) and the other part is the cylinder body (7).

8. Coupling according to one or more of the preceding claims 1 to 6, characterised in that on the short-stroke cylinder (5) the one part is the cylinder body and the other part is the piston.

9. Coupling according to one or more of the preceding claims, characterised in that the short-stroke cylinder (5) is constructed as a diaphragm cylinder with a diaphragm piston.

## Revendications

1. Attelage automatique pour véhicules sur rails comportant une tête d'attelage réalisée notamment sous la forme d'une tête d'attelage Willison réalisant un accouplement rigide, et un coupleur de conduites comportant une tête avant (1), qui peut être rétractée élastiquement et, qui, à l'état accouplé, est repoussée pneumatiquement vers l'avant, dans une direction de compression contre une tête de coupleur de conduites antagoniste, caractérisé par un vérin à faible course (5) qui possède un corps de vérin (7) et un piston (6) et dont une partie - le corps de vérin ou le piston (6) - est couplée à la tête (1) du coupleur de conduites, de telle sorte que, lorsque le vérin à faible course (5) applique une charge en pression, cette partie (le piston 6) applique une force dirigée vers l'avant, à la tête (1) du coupleur de conduites, et dont une autre partie - piston ou corps de vérin (7) - est montée de manière à être déplaçable par rapport à la tête d'attelage et par rapport à la tête (1) du coupleur de conduites, et caractérisé par ailleurs par un dispositif d'encliquetage (branche 18, surface de butée 20), qui s'encliquette à l'encontre de la force d'un ressort (ressort de pression de rappel 12) uniquement lorsque le vérin à faible course (5) applique une charge en pression, et qui est disposé entre l'autre partie (7) et la tête d'attelage et qui, dans sa position encliquetée, bloque l'autre partie (7) contre un déplacement de recul dans une position par rapport à la tête d'attelage, dans laquelle la partie (6) est proche de sa position d'extrémité avant par rapport à l'autre partie (7), lorsque la tête (1) du coupleur de conduites est accouplée.

2. Attelage suivant la revendication 1, caractérisé par le, fait que dans sa position encliquetée, le dispositif d'encliquetage (18, 20) est bloqué selon une liaison par formes complémentaires.

3. Attelage suivant la revendication 2, caractérisé par le fait que le système de blocage du dispositif d'encliquetage est réalisé sous la forme d'une butée (surface de butée (21)) ou d'une tige d'accouplement (17).

4. Attelage suivant une ou plusieurs des revendications 1-3, caractérisé par le fait qu'une partie (piston 6) du vérin à faible course (5), est disposée parallèlement à l'axe longitudinal (3) du coupleur de conduites, est articulée directement ou indirectement sur la tête (1) du coupleur de conduite et s'étend vers l'arrière à partir de cette tête, qu'une extrémité (16) d'une branche d'un levier coudé (14) est accouplée, de manière à pouvoir tourner, à cette partie (6), que le levier coudé (14) est articulé de manière à pouvoir pivoter, approximativement au niveau de sa partie sommitale, à l'autre partie (corps de vérin 7) du vérin à faible course (5) de telle sorte que, par rapport à cette autre partie (7), dans le cas où la partie (6) est dans sa position arrière, la branche libre (18) du levier coudé (14) s'étend vers l'avant approximativement parallèlement à l'axe longitudinal (3) du coupleur de conduites, alors que lorsque la partie (6) est située dans sa position d'extrémité avant, la branche libre du levier coudé s'étend approximativement à angle droit à partir du coupleur de conduites, et que sur la tête d'attelage est prévue une surface de butée (20), contre laquelle l'extrémité libre (18) s'applique à partir de l'avant pendant le mouvement de rotation depuis sa position débordante vers l'avant en direction de sa position en saillie perpendiculairement.

5. Attelage suivant les revendications 1-4, caractérisé par le fait que sur une partie (piston 6) du vérin à faible course (5) est disposé un appendice saillant qui fait saillie perpendiculairement à l'axe longitudinal (3) et qui, par sa surface de butée (21) parallèle à l'axe longitudinal, s'engage de manière à réaliser un blocage contre toute rotation inverse, uniquement lorsque l'autre branche (18) du levier coudé (14) qui fait saillie approximativement à angle droit, s'applique sur la surface de butée (20) de la tête d'attelage.

6. Attelage suivant les revendications 1-4, caractérisé par le fait que l'extrémité (7) de la branche du levier coudé (14) est articulée par l'intermédiaire d'un levier de couplage (17), sur une partie (piston 6) du vérin sur une faible course (5), le levier de couplage (17) s'étendant vers l'arrière approximativement parallèlement à l'axe longitudinal (3), lorsque la partie (6) est dans sa position d'extrémité arrière, et approximativement perpendiculairement à l'axe longitudinal (3), dans le cas où la partie (6) est située dans sa position d'extrémité avant.

7. Attelage suivant une ou plusieurs des revendications précédentes 1-6, caractérisé par le fait que dans le vérin à faible course (5), la première partie est le piston (6) et l'autre partie est le corps de vérin (7).

8. Attelage suivant une ou plusieurs des revendications 1-7, caractérisé par le fait que dans le vérin à faible course (5), la première partie est le corps de vérin et l'autre partie est le piston.

9. Attelage suivant une ou plusieurs des revendications précédentes, caractérisé par le fait que le vérin à faible course (5) est réalisé sous la forme d'un vérin à membrane comportant un piston à membrane.
